# EUROPÄISCHE PATENTSCHRIFT

(11) **EP 1 586 827 B1**
(45) Veröffentlichungstag und Bekanntmachung des Hinweises auf die Patenterteilung: **27.08.2008**
(21) Anmeldenummer: 05090057.0
(22) Anmeldetag: 08.03.2005
(51) Int. Cl.: F24H 9/12, F24D 13/04

(54) **Anschlussarmatur für einen Heizkörper**
Fitting assembly for a radiator
Ensemble de raccord pour un radiateur

(30) Priorität: 16.04.2004 DE 102004019207
(43) Veröffentlichungstag der Anmeldung: 19.10.2005
(73) Patentinhaber: KERMI GmbH, 94447 Plattling (DE)
(72) Erfinder: Göstl, Herbert, 94227 Zwiesel (DE); Fonfara, Harald, 94551 Lalling (DE)
(74) Vertreter: Köckeritz, Günter

(56) Entgegenhaltungen:
- EP-A- 0 354 631
- EP-A- 1 239 238
- EP-A- 1 249 667
- DE-U1- 29 812 233

## Beschreibung

Die Erfindung betrifft eine Anschlussarmatur für einen Heizkörper mit Anschlussstutzen für den heizkörper- und netzseitigen Vor- und Rücklauf und zur Aufnahme eines Heizelementes für eine Zusatzheizung, sowie einen Heizkörper mit einer derartigen Anschlussarmatur.

Aus dem Stand der Technik sind Heizkörper (DE 8310463.1; DE100 14 454A1) bekannt, die ein stabförmiges Heizelement unabhängig vom Vor- und Rücklaufanschluss der Anschlussarmatur einsetzen. Weiter sind T - förmige Anschlussstücke bekannt, in die ein Heizelement so eingeführt ist, dass die T-Stücke mit dem vor-oder rücklaufseitigen Anschluss des Heizkörpers und des Heizungsrohres verbunden sind.
Nachteilig bei diesen Anschlüssen ist, dass neben einer Anschlussarmatur für das Heizmedium ein zusätzlicher Anschluss am Heizkörper für das Heizelement installiert werden muss.

Aus der DE 298 12 233 U1 ist eine Anschlussarmatur für einen Heizkörper mit Zusatzheizung bekannt, die sowohl ein Heizelement als auch die vor- und rücklaufseitigen Rohranschlüsse aufnimmt. Dabei ist vorgesehen, dass an der an sich bekannten, mit achsparallelen Anschlüssen zur Heizkörper- und Rohrseite ausgestatteten Anschlussarmatur ein zusätzlicher Anschlussstutzen angeordnet ist und das Heizelement durch diesen zusätzlichen Anschluss dicht befestigbar ist. Das Heizelement erstreckt sich hierbei durch den vor- oder rücklaufseitigen Anschlussstutzen der Anschlussarmatur zum Heizkörper und ragt dabei in den Innenraum des Heizkörpers hinein, wobei die Strömung durch einen ringförmigen Kanal, gebildet durch die innere Kontur des Gehäuses der Armatur und des Heizelementes, geführt wird. Diese Armatur ist nicht geeignet für schwenkbare Heizkörper, da die verschiedenen Funktionen wie Vorlauf, Rücklauf und Heizstab getrennt voneinander angeordnet sind.

Ausgehend vom genannten Stand der Technik besteht die Aufgabe der vorliegenden Erfindung darin, eine Anschlussarmatur und einen Heizkörper mit heizkörper-und rohrseitigen Vor- und Rücklaufanschlüssen und Heizelement zu schaffen, wobei die Anordnung der einzelnen Funktionen in der Anschlussarmatur eine Schwenkbarkeit des Heizkörpers um die Armaturenachse erlauben soll.

Erfindungsgemäß wird diese Aufgabe durch die Merkmale der Ansprüche 1 und 8 gelöst. Vorteilhafte Weiterbildungen der Erfindung sind in den zugehörigen Ansprüchen enthalten.

Demgemäß beinhaltet die Erfindung eine Anschlussarmatur für Heizkörper mit Anschlussstutzen für den heizkörper- und netzseitigen Vor- und Rücklauf und zur Aufnahme eines Heizelementes für eine Zusatzheizung, wobei ein Ein - Punkt - Anschluss für den Anschluss an den Heizkörper vorgesehen ist.

Im Bereich des Anschlussstutzens für den Ein - Punkt - Anschluss weist die Armatur drei Bohrungen für den Vor- und Rücklauf und für die Durchführung des Heizelementes auf, wobei das Heizelement und der heizkörperseitiger Vor- und Rücklauf lediglich in ein Rohr münden. In der vorliegenden Lehre werden vorteilhaft in einer Armatur die hydraulischen Anschlüsse für das Heizmedium und der elektrische Anschluss für einen Heizstab in einer Funktionseinheit vereinigt. Bedingt durch die erfindungsgemäße Anordnung von Vorlauf-Steigrohr, Rücklauf-Bohrungen und Heizelement parallel zur und nahe der Armaturenachse, können daran angeschlossene Heizkörper um eben diese Armaturenachse schwenkbar gestaltet werden.

Nach einem bevorzugten Merkmal der Erfindung ist für den heizkörperseitigen Vorlauf die Bohrung vorgesehen, die ein Steigrohr aufnimmt. Das Steigrohr für den Vorlauf sichert bei Heizkörpern mit parallel angeordneten Rohrregistern (Röhrenradiatoren, Handtuchwärmer), die erforderliche Trennung der Wasserströme von Vor- und Rücklauf.

Nach einem weiteren Merkmal ist die Armatur je nach Bedarf mit Absperr-, Befüll-, Entleerungseinrichtungen und einen Ventileinsatz versehen und so an die verschiedensten Einsatzbedingungen anpassbar. Besonders vorteilhaft ist die Tatsache, dass die Einbaulage des Ventils links oder rechts möglich ist.
Nach einem weiteren Merkmal der Erfindung ist vorgesehen, dass unabhängig von der Einbaulage des Ventils das vom Heiznetz einströmende Heizmedium strömungstechnisch der Vorlaufbohrung zugeordnet ist.

Die vorstehend beschriebenen Merkmale der Anschlussarmatur lassen bereits die vorteile und Merkmale eines mit einer solchen Armatur versehenen Heizkörpers erkennen, so dass zur Vermeidung von Wiederholungen ausdrücklich auf die obigen Ausführungen verwiesen wird.

Der Anschluss aller Funktionen an nur einen Anbindepunkt des Heizkörpers ist besonders für Heizkörperbauformen mit nur einem Zentralsteigrohr geeignet, wie z.B. bei Heizkörpertypen mit einseitiger Handtuchaufnahme. In Verbindung mit einer Drehaufnahme können hiermit schwenkbare Heizkörper angeschlossen werden.

Vorteilhaft ist dabei der hydraulische Anschluss des Heizkörpers von unten oder aus der Wand realisierbar.

Nachfolgend soll die Erfindung anhand von in Zeichnungen dargestellten Ausführungsbeispielen näher beschrieben werden. In den Figuren zeigen:
Figur 1: eine perspektivische Ansicht der Anschlussarmatur;
Figur 2: ein schwenkbarer Heizkörper mit Anschlussarmatur;
Figur 3: eine Anschlussarmatur mit Heizelement, Drehaufnahme und Steigrohr.

In der Figur 1 ist eine erfindungsgemäße Anschlussarmatur dargestellt.

Die Anschlussarmatur 1 ist mit Anschlussstutzen für den heiznetz- und heizkörperseitigen Vor- und Rücklauf und zur Aufnahme eines Heizelementes 9 für eine Zusatzheizung versehen. Der netzseitige Vorlauf bzw. Rücklauf des Heizmediums erfolgt über die Anschlussstutzen 7 bzw. 8.

Für den Anschluss an den Heizkörper 11 ist die erfindungsgemäße Armatur 1 mit einem Ein - Punkt - Anschluss 2 versehen.
Der Ein - Punkt - Anschluss 2 weist die Bohrungen 4, 5, 6 für den Vor- und Rücklauf des Heizmediums und für die Durchführung des Heizelementes 9 auf. Die Bohrungen 4, 5, 6 sind parallel und nahe der Armaturachse "x" angeordnet.

Der heizkörperseitige Vor- und Rücklauf und das Heizelement 9 sind innerhalb des Rohres 3 angeordnet. Für den heizkörperseitigen Vorlauf ist vorgesehen, dass die Bohrung 4 ein Steigrohr 10 aufnimmt. Das Steigrohr 10 für den Vorlauf sichert bei Heizkörpern 11 mit parallel angeordneten Rohrregistern 12 (Röhrenradiatoren, Handtuchwärmer), die erforderliche Trennung der Wasserströme von Vor- und Rücklauf. Der Ein - Punkt - Anschluss 2 ist über eine Drehaufnahme 13 drehbar ausgeführt, so dass ein an die Anschlussarmatur 1 angeschlossener Heizkörper 11 (Figur 2) um die Armaturachse "x" schwenkbar ist.

Die Armatur 1 ist weiter mit einem Ventileinsatz versehen. An der Rohrschlange 12 des Heizkörpers 11 ist ein Entlüftungsventil 16 angeordnet. Die Einbaulage des Thermostatventils (nicht dargestellt) ist links oder rechts möglich, wofür entsprechende Anschlussstutzen (14, 15) vorgesehen sind.

Unabhängig von der Einbaulage des Ventils ist das vom Heiznetz einströmende Heizmedium strömungstechnisch immer der Vorlaufbohrung 4 zugeordnet.

Der in der Figur 2 dargestellte Heizkörper ist als Design - Heizkörper mit einem vertikalen Zentralsteigrohr 3 ausgebildet und mit parallel dazu angeordneten Heizrohren 12 versehen und über eine Drehaufnahme 13 und einen drehbaren Ein - Punkt - Anschluss 2 schwenkbar ausgeführt. Der hydraulische Anschluss ist von unten oder aus der Wand realisierbar.

## Patentansprüche

1. Anschlussarmatur für Heizkörper mit Anschlussstutzen für den heizkörper-und netzseitigen Vor- und Rücklauf und zur Aufnahme eines Heizelementes für eine Zusatzheizung, **dadurch gekennzeichnet, dass**
a) ein Ein - Punkt - Anschluss (2) für den Anschluss an den Heizkörper (11) vorgesehen ist,
b) die Armatur (1) im Bereich des Anschlussstutzens für den Ein - Punkt - Anschluss (2), Bohrungen (4, 5) für den heizkörperseitigen Vor- und Rücklauf und eine Bohrung (6) für die Durchführung des Heizelementes (9) aufweist, sodass
c) das Heizelement (9) und der heizkörperseitige Vor- und Rücklauf innerhalb eines Rohres (3) des Heizkörpers (11) vorgesehen sein Können.

2. Anschlussarmatur nach Anspruch 1, **dadurch gekennzeichnet, dass** für den heizkörperseitigen Vorlauf die Bohrung (4) ein Steigrohr (10) aufnimmt.

3. Anschlussarmatur nach den Ansprüchen 1 und 2, **dadurch gekennzeichnet, dass** die Bohrungen (4, 5, 6) parallel und nahe der Armaturachse (x), das ist die Achse des Ein-Punkt-Anschlusses (2), angeordnet sind.

4. Anschlussarmatur nach einem der o. a. Ansprüche, **dadurch gekennzeichnet, dass** der Ein - Punkt - Anschluss (2) über eine Drehaufnahme (13) drehbar ausgeführt ist, so dass ein an die Anschlussarmatur (1) ange-schlossener Heizkörper (11) um die Armaturachse (x) , das ist die Achse des Ein-Punkt-Anschlusses (2), schwenkbar ist.

5. Anschlussarmatur nach einem der vorhergehenden Ansprüche, **dadurch gekennzeichnet, dass** die Armatur gegebenenfalls Absperr-, Befüll-, Entleerungseinrichtungen und einen Ventileinsatz aufweist.

6. Anschlussarmatur nach einem der vorhergehenden Ansprüche, **dadurch gekennzeichnet, dass** die Einbaulage des Ventils links oder rechts (14, 15) möglich ist.

7. Anschlussarmatur nach einem der vorhergehenden Ansprüche, **dadurch gekennzeichnet, dass** unabhängig von der Einbaulage des Ventils das vom Heiznetzvorlauf (7) einströmende Heizmedium strömungstechnisch der Vorlaufbohrung (4) zugeordnet ist.

8. Heizkörper mit einer Anschlussarmatur mit Anschlussstutzen für den heizkörper- und netzseitigen Vor- und Rücklauf und zur Aufnahme eines Heizelementes für eine Zusatzheizung, **dadurch gekennzeichnet, dass** die Anschlussarmatur (1) nach den Merkmalen wenigstens eines der Ansprüche 1 bis 7 ausgebildet ist.

9. Heizkörper nach Anspruch 8, **dadurch gekennzeichnet, dass** dieser als Design - Heizkörper mit einem vertikalen Zentralsteigrohr (3) und parallel und/oder senkrecht dazu angeordneten Heizrohren (12) ausgebildet ist, der über eine Drehaufnahme (13) und einen drehbaren Ein - Punkt - Anschluss (2) schwenkbar ist.

10. Heizkörper nach den Ansprüchen 8 und 9, **dadurch gekennzeichnet, dass** der hydraulische Anschluss von unten oder aus der Wand realisierbar ist.

## Claims

1. Connecting fitting for radiators with connection-pieces for the inlet and outlet at the radiator and network end and for receiving a heating element for an additional heating, **characterised in that**
a) a one-point connection (2) is provided for the connection to the radiator (11),
b) the fitting (1), in the region of the connection-piece for the one-point connection (2), has bores (4, 5) for the inlet and outlet at the radiator end, and a bore (6) for the heating element (9) to pass therethrough, so that
c) the heating element (9) and the inlet and outlet at the radiator end can be provided within a pipe (3) of the radiator (11).

2. Connecting fitting according to claim 1, **characterised in that**, for the inlet at the radiator end, the bore (4) accommodates a feedpipe (10).

3. Connecting fitting according to claims 1 and 2, **characterised in that** the bores (4, 5, 6) are disposed for parallel to, and in the vicinity of, the fitting axis (x), that is to say the axis of the one-point connection (2).

4. Connecting fitting according to one of the above-mentioned claims, **characterised in that** the one-point connection (2) is designed to be rotatable via a rotatable receiver (13), so that a radiator (11), which is connected to the connecting fitting (1), is pivotable about the fitting axis (x), that is to say the axis of the one-point connection (2).

5. Connecting fitting according to one of the preceding claims, **characterised in that** the fitting possibly has shut-off means, filling means and emptying means and a valve insert.

6. Connecting fitting according to one of the preceding claims, **characterised in that** the installation position of the valve is possible on the left or right (14, 15).

7. Connecting fitting according to one of the preceding claims, **characterised in that**, independent of the installation position of the valve, the heating medium, which flows-in from the heating network inlet (7), is associated with the inlet bore (4) in a flow-technological manner.

8. Radiator having a connecting fitting with connection-pieces for the inlet and outlet at the radiator and network end and for receiving a heating element for an additional heating, **characterised in that** the connecting fitting (1) is designed according to the features of at least one of claims 1 to 7.

9. Radiator according to claim 8, **characterised in that** it is in the form of a design radiator with a vertical central feedpipe (3) and heating pipes (12), disposed parallel and/or at right angles thereto, which is pivotable via a rotatable receiver (13) and a rotatable one-point connection (2).

10. Radiator according to claims 8 and 9, **characterised in that** the hydraulic connection can be achieved from below or from the wall.

## Revendications

1. Raccord pour radiateur doté d'une tubulure pour la canalisation montante et descendante côté radiateur et réseau et pour recevoir un élément chauffant pour un chauffage supplémentaire, **caractérisé en ce que**
a) un raccord à un point (2) pour le raccordement au radiateur (11) est prévu,
b) le raccord (1) dans la zone de la tubulure pour le raccord à un point (2) présente des perçages (4, 5) pour la canalisation montante et descendante côté radiateur et un perçage (6) pour le passage de l'élément chauffant (9) de sorte que
c) l'élément chauffant (9) et la canalisation montante et descendante côté radiateur puissent être prévus à l'intérieur d'un tube (3) du radiateur (11).

2. Raccord selon la revendication 1, **caractérisé en ce que** le perçage (4) reçoit un tuyau ascendant (10) pour la canalisation montante côté radiateur.

3. Raccord selon les revendications 1 et 2, **caractérisé en ce que** les perçages (4, 5, 6) sont disposés parallèlement et près de l'axe de raccord (x) qui est l'axe du raccord à un point (2).

4. Raccord selon l'une quelconque des revendications indiquées ci-dessus, **caractérisé en ce que** le raccord à un point (2) est réalisé de manière rotative par le biais d'un logement rotatif (13) de sorte qu'un radiateur (11) raccordé au raccord (1) puisse être pivoté autour de l'axe de raccord (x) qui est l'axe du raccord à un point (2).

5. Raccord selon l'une quelconque des revendications précédentes, **caractérisé en ce que** le raccord présente éventuellement des dispositifs d'arrêt, de remplissage et de vidange et une garniture de soupape.

6. Raccord selon l'une quelconque des revendications précédentes, **caractérisé en ce que** la position de montage de la soupape est possible à gauche ou à droite (14, 15).

7. Raccord selon l'une quelconque des revendications précédentes, **caractérisé en ce que** l'agent chauffant (7) affluant par la canalisation montante du réseau de chauffage est associé en ce qui concerne l'écoulement au perçage de la canalisation montante (4) indépendamment de la position de montage de la soupape.

8. Radiateur avec un raccord doté d'une tubulure pour la canalisation montante et descendante côté radiateur et réseau et pour recevoir un élément chauffant pour un chauffage supplémentaire, **caractérisé en ce que** le raccord (1) est réalisé selon les caractéristiques au moins d'une des revendications 1 à 7.

9. Radiateur selon la revendication 8, **caractérisé en ce que** celui-ci est réalisé comme un radiateur esthétique avec un tuyau ascendant central (3) vertical et des tubes de chauffage (12) disposés parallèlement et/ ou perpendiculairement à celui-ci, lequel peut être pivoté par le biais d'un logement rotatif (13) et d'un raccord à un point (2) rotatif.

10. Radiateur selon les revendications 8 et 9, **caractérisé en ce que** le raccordement hydraulique peut être réalisé par le bas ou à partir de la paroi.
